# FASCICULE DE BREVET EUROPEEN

(11) **EP 0 223 630 B1**
(45) Date de publication et mention de la délivrance du brevet: **20.12.1989**
(21) Numéro de dépôt: 86402058.1
(22) Date de dépôt: 19.09.1986
(51) Int. Cl.: B65D 85/04, H02G 1/18

(54) **Procédé d'emballage d'une bobine avec du feuillard métallique**
Verfahren zum Verpacken einer Spule mit einem Metallband
Packaging method for a reel with a metal sheet

(30) Priorité: 04.10.1985 FR 8515222
(43) Date de publication de la demande: 27.05.1987
(73) Titulaire: S.A JOLY & CIE, F-59165 Auberchicourt (FR)
(72) Inventeur: Joly, Arthur, F-59165 Auberchicourt (FR)
(74) Mandataire: Ecrepont, Robert Pierre

(56) Documents cités:
- EP-A- 0 089 251
- DE-A- 2 139 253
- US-A- 2 642 990
- US-A- 4 122 964

## Description

L'invention se rapporte à un procédé d'emballage d'une bobine avec du feuillard métallique ainsi qu'aux bobines ainsi emballées.

Pour leur stockage et leur manutention, on conditionne généralement les produits tels les fils, les cables, les feuilles sur des bobines formées d'un tambour et de deux flasques et ces bobines sont elles- mêmes garnies d'un emballage les protégeant contre les chocs et les attaques des agents extérieurs.

Un procédé d'emballage d'une bobine avec un feuillard métallique est décrit au brevet (EP 0089251).

Cette bobine comprend un tambour sur lequel est enroulé le produit et deux flasques de forme générale circulaire pourvus sur leur périphérie d'un bandage cylindrique.

Avant enroulement autour de la bobine, le feuillard est profilé de manière telle que le plan de sa partie médiane est amené dans un plan qui soit parallèle et en retrait d'une certaine distance du plan de ses rives.

Vu de profil, le feuillard a donc la forme d'un oméga qui, avant enroulement, est longitudinalement de forme générale rectiligne.

Lors de l'enroulement sur la bobine du fait du retrait, la partie médiane du feuillard s'enroule sur un cercle de diamètre différent de celui des bandages sur lesquels s'appliquent les rives qui, pourtant ont la même longueur développée que la partie médiane.

De ce fait, cette partie médiane subit des contraintes élastiques de flexion et de compression et tend alors à se gonfler pour rejoindre la fibre neutre du profilé.

Ces contraintes et son résultat sont favorables puisqu'ils augmentent sensiblement l'effort nécessaire pour qu'un choc puisse enfoncer cette partie médiane.

Bien entendu, ce feuillard est de largeur suffisante pour que ses bords se poursuivent au delà des bords externes des bandages de la bobine, sous forme de marges qui, au fur et à mesure de l'enroulement, sont ancrées sous les dits bandages par rabattement.

Dans le cas où un seul feuillard emballe toute la bobine, un choc latéral qui déplacerait localement le bandage sous ce rabat, ne permettrait pas le déroulement total du feuillard qui reste pincé sur le reste du bandage.

S'il garantit ainsi l'ancrage d'un tel feuillard, le rabat des marges présente l'inconvénient d'être difficilement démontable. En outre, toutes les bobines ne peuvent être emballées par un seul feuillard profilé.

En effet, pour des raisons de maniabilité et de longueur de feuillard disponible sur le marché, les bobines de grande capacité et donc de grand diamètre sont emballées par plusieurs feuillards qui, également, sont profilés transversalement en oméga, et qui sont montés sur la bobine sensiblement les uns à la suite des autres.

Le procédé d'emballage avec plusieurs feuillards profilés peut aussi être souhaité pour accroître la sécurité en évitant qu'en cas de décrochement accidentel, un seul feuillard de grande dimension se déroule brusquement.

Lorsque le feuillard est ainsi en plusieurs tronçons, si chaque tronçon peut rester de longueur suffisante pour obtenir le bombé évoqué plus haut, ces tronçons ne sont maintenus que sur la portion correspondante de la périphérie des bandages et, suite à des glissements de ce bandage consécutifs à des chocs latéraux, peuvent ainsi se dégager.

L'ancrage connu à ce jour est donc insuffisant.

Par ailleurs, et particulièrement pour des largeurs de bobines importantes, compte tenu des dimensions et même du poids du feuillard, le seul bombé de la partie médiane ne permet pas de constituer une paroi suffisamment résistante aux chocs.

Un résultat que l'invention vise à obtenir est un procédé d'emballage d'une bobine avec un feuillard métallique profilé et en au moins un tronçon qui conduise à un emballage solidement ancré, facilement démontable et remontable et résistant aux chocs latéraux, en particulier pour les bobines de grande capacité.

A cet effet, l'invention a pour objet un procédé d'emballage d'une bobine avec au moins un tronçon de feuillard métallique longitudinalement de forme générale rectiligne et transversalement profilé en oméga. Le procédé est caractérisé en ce qu'on conforme les marges du feuillard de manière qu'après rabattement leur extrémité se termine sous le bandage par un voile au moins sensiblement parallèle à un plan perpendiculaire de l'axe de la bobine.

Elle a également pour objet la bobine ainsi emballée.

L'invention sera mieux comprise à l'aide de la description ci-après faite à titre non limitatif, en regard du dessin ci-annexé qui représente schématiquement:
figure 1: une bobine pourvue de l'emballage selon l'invention dont une partie est en vue externe et une partie en coupe axiale,
figure 2: à plus grande échelle, un détail du feuillard avant rabattement des marges,
figure 3: à plus grande échelle, un détail montrant le feuillard après rabattement des marges.

En se reportant au dessin, on voit que la bobine 1 comprend un tambour 2 sur lequel est enroulé le produit 3 tel du cable.

Le tambour est monté entre deux flasques 4 de forme générale circulaire, constitués chacun par une tôle 5 présentant des plis et/ou par des bras réalisant les uns commes les autres des nervures radiales de raidissage 6 dont l'arrête externe 9 est inclinée pour élargir la base 10 ou pied des dites nervures 6. Chaque flasque est aussi pourvu sur sa péripherie d'un bandage 7 facilitant le roulement de la bobine sur le sol.

Le bandage 7 déborde vers l'extérieur de la face générée par la rotation du sommet 11 des nervures d'une distance D qui, pour ne pas modifier l'encombrement de la bobine, est au plus égale au déport axial créé par l'inclinaison de l'arrête externe 9 entre le pied 10 des nervures 6, situé près du centre de la bobine, et leur tête 11 située sous le bandage 7.

Afin d'augmenter la résistance de la bobine aussi bien aux chocs extérieurs qu'aux efforts intérieurs, les nervures radiales 6 ont également leur arrête interne 8 inclinée de manière à élargir encore plus le pied 10 des dites nervures.

De plus, dans le but de renforcer le bandage en particulier pour les bobines de grande capacité, le dit bandage est conformé en caisson constitué soit d'un tube 24 de section carrée, soit d'un profilé en U 25 rapporté par soudure sous le plat réalisant le bandage proprement dit.

Ce caisson est donc intercalé entre la face interne 40 du bandage cylindrique 7 et la tête 11 des nervures radiales 6.

Pour son emballage, cette bobine 1 chargée de produits 3 est garnie d'un feuillard 12 par exemple en acier galvanisé ou électrozingué, ou en aluminium ou en acier inoxydable et qui par exemple a une épaisseur d'un millimètre.

Le feuillard peut par ailleurs être constitué de plusieurs tronçons qui lors du montage sur la bobine, sont disposés les uns à la suite des autres bout à bout ou en se chevauchant légèrement pour couvrir chacun un secteur angulaire de la bobine.

Ce feuillard a, de manière connue, sa partie médiane 13 qui, s'étendant jusqu'a proximité des faces internes 18 des flasques 4, encercle le produit pendant que ses rives 14 prennent appui sur les bandages 7 des dits flasques 4.

Avant enroulement autour des flasques de la bobine, le feuillard 12 est longitudinalement de forme générale rectiligne mais transversalement profilé de manière telle que ses rives 14 soient amenées dans un plan parallèle au plan de la partie médiante 13 qui, par rapport au plan des rives présente donc un retrait R qui confère à ce feuillard un profil en forme d'oméga. De manière connue, la partie médiane 13 pourra être séparée de chaque rive 14 par des larges arrondis ou par deux plis inversés 15, 16 délimitant entre eux un flanc incliné 17.

On sait que le feuillard est ensuite enroulé en serrant ses rives 14 autour des bandages 7.

Du fait du retrait R, la partie médiane a tendance à s'enrouler autour d'un cylindre de diamètre plus faible que celui sur lequel s'enroulent les rives 14 soit sur des cylindres qui ont des circonférences différentes, alors que les rives et la partie médiane ont une même longueur développée.

Aussi, le feuillard subit dans sa partie médiane des contraintes de flexion et de compression ce qui tend à gonfler cette partie médiane pour lui faire gagner la fibre neutre du profilé.

Bien entendu, on prévoit un feuillard de largueur suffisante pour que ses rives 14 dépassent les champs externes 26 des bandages sous la forme d'une marge 20 qu'on rabat contre le champ 26 puis sous le bord 27 des dits bandages.

On voit donc que de manière connue:
d'une part, avant enroulement autour des flasques 4de la bobine, lefeuillard 12est profilé de manière telle que le plan de sa partie médiane 13 soit amené dans un plan qui, par rapport au plan de ses rives 14 soit parallèle et en retrait d'une certaine distance R et ce en vue lors de l'enroulement ultérieur de faire subir des contraintes de compression à la dite partie médiane 13,
d'autre part, on enroule autour de la bobine un feuillard métallique 12 dont la partie médiane 13 s'étendant jusqu'à proximité des faces internes 18 des flasques, encercle le produit 3, pendant que ses rives 14 prennent appui sur le bandage 7 et se poursuivent au delà de chacun des bords extérieurs du bandage sous la forme d'une marge 20,
enfin, au fur et à mesure de l'enroulement, on rabat les marges 20 contre le bord du bandage et sous le bord du bandage 7.

Selon la caractéristique essentielle du procédé selon l'invention, avant ou après le rabattement, on conforme les marges 20 de manière telle qu'après rabattement sous le bandage 7, leur extremité se terminera sous le bandage par un voile 21 au moins sensiblement parallèle à un plan perpendiculaire à l'axe de la bobine.

Outre, une prise qui facilite le démontage et le remontage, le voile 21 formé par l'extrémité du feuillard offre surtout l'avantage de renforcer grandement l'accrochage.

Dans un mode préféré de mise en oeuvre du procédé de l'invention, avant rabattement, on conforme chaque marge 20 de manière telle que celle-ci comporte sensiblement trois zones 28, 29, 30 successives parallèles è la direction longitudinale du feuillard et de rôles distincts dont:
une première zone 28 destinée à être rabattue contre le champ 26 du bandage 7 et qui prolonge la rive sur une largeur équivalente à l'épaisseur du bandage et se situe sensiblement dans le même plan que cette rive,
une seconde zone 29 destinée à être rabattue sous le bord du bandage 7 et qui est reliée à la précedente par un pli 31 de manière à se situer dans un plan sensiblement perpendiculaire à la rive 14 et du côté du plan de la partie médiane de manière à venir coiffer le bandage 7 lors de l'enroulement du feuilard 12, la largeur de cette seconde zone 29 étant au plus égale à celle du bord libre 27 du bandage,
une troisième zone 30 destinée a former le voile 21 et qui est reliée à la précédente par un pli 32 de manière à se situer dans un plan sensiblement parallèle à la rive 14 et du côté orienté vers l'extérieur du feuillard.

Selon une caractéristique préferée de l'invention, avant ou après enroulement au long de la limite interne d'appui de chaque bandage 7 sur la rive 14 correspondante, on déforme localement et de manière permanente le feuillard 12 de manière à créer des butées 22 qui coopèrent avec la face intérieure 18 des flasques pour interdire tout déplacement axial du bandage sous le feuillard et éviter ainsi le dégagement du feuillard lors de chocs transversaux.

Dans un mode préféré de réalisation, on crée ces butées avant enroulement et lors du dit enroulement elles permettront ainsi de centrer le feuillard.

Selon une autre caractéristique préférée de l'invention, afin de rigidifier le feuillard et de mieux protéger le produit, en particulier pour les grandes largeurs de bobine, on imprime dans la partie médiane du feuillard 12 une pluralité de nervures transversales 23 en les espaçant toutefois suffisamment pour qu'au montage l'enroulememt des zones intermédiaires aux nervures transversales se fasse sur une fraction suffisante de bandage pour créer l'effet de bombé évoqué plus haut.

Par exemple ces nervures seront espacées de deux cents à trois cents millimètres.

L'invention concerne également une bobine emballée avec un feuillard comprenant
une bobine 1 comprenant un tambour 2 sur lequel est enroulé le produit 3 tel du cable, et deux flasques 4 de forme générale circulaire pourvus sur leur périphérie d'un bandage cylindrique 7, et
du feuillard 12 qui, avant enroulement autour des flasques 4 de la bobine, est profilé de manière telle que le plan de sa partie médiane 13 soit amené dans un plan qui, par rapport au plan de ses rives 14 soit parallèle et en retrait d'une certaine distance R et ce en vue de faire subir des contraintes de compression à la dite partie médiane 13.

Ces moyens sont caractérisés en ce que les marges 20 du feuillard présentent des formes telles qu'après rabattement sous le bandage 7, leur extrémité se terminera sous le bandage par un voile 21 au moins sensiblement parallèle à un plan perpendiculaire à l'axe de la bobine.

Dans un mode préféré, chaque marge comporte sensiblement trois zones 28, 29, 30 successives parallèles à la direction longitudinale du feuillard et de rôles distincts dont:
une première zone 28 destinée à être rabattue contre le champ 26 du bandage 7 et qui prolonge la rive sur une largeur équivalente à l'épaisseur du bandage et se situe sensiblement dans le même plan que cette rive,
une seconde zone 29 destinée à être rabattue sous le bord du bandage 7 et qui est reliée à la précédente par un pli 31 de manière à se situer dans un plan sensiblement perpendiculaire à la rive 14 et du côté du plan de la partie médiane de manière à venir coiffer le bandage 7 lors de l'enroulement du feuilard 12, la largeur de cette seconde zone 29 étant au plus égale à celle du bord libre 27 du bandage,
une troisième zone destinée à former le voile 21 et qui est reliée à la précédente par un pli 32 de manière à se situer dans un plan sensiblement parallèle à la rive 14 et du côté orienté vers l'extérieur du feuillard.

Dans un mode préféré de réalisation, le feuillard 12 présente une pluralité de déformations et/ou de découpes locales suffisantes pour constituer des butées 22 qui, en coopérant avec la face intérieure 18 des flasques 4, vont interdire tout déplacement axial du bandage sous le dit feuillard 12.

Dans un autre mode préféré de réalisation, les déformations et/ou découpes locales d'une part, sont réalisées dans les flancs inclinés 17 qui séparent la partie médiane 13 des rives 14 du feuillard et, d'autre part, sont chacune sensiblement disposée dans le prolongement d'une nervure 23.

## Revendications

1. Procédé d'emballage avec du feuillard (12) d'une bobine (1) comprenant un tambour (2) sur lequel est enroulé le produit (3) tel du cable, et deux flasques (4) de forme générale circulaire pourvus sur leur périphérie d'un bandage cylindrique (7), selon lequel procédé:
d'une part, avant enroulement autour des flasques (4) de la bobine, le feuillard (12) est longitudinalement de forme générale rectiligne et transversalement profilé de manière telle que le plan de sa partie médiane (13), qui s'étend transversalement jusqu'à proximité des faces internes (18) des flasques, soit, par rapport au plan de ses rives (14) qui prennent appui sur le bandage (7) et se poursuivent au delà de chacun des bords extérieurs du bandage sous la forme de marge (20), amené dans un plan qui est parallèle et en retrait d'une certaine distance (R), et ce, en vue, lors de l'enroulement, de faire subir à la dite partie médiane (13) des contraintes de flexion et de compression,
d'autre part, on enroule autour de la bobine au moins un tronçon de ce feuillard métallique (12) dont la partie médiane (13) s'étendant jusqu'à proximité des faces internes des flasques, encercle le produit (3), pendant que ses rives (14) prennent appui sur le bandage (7) et se poursuivent au delà de chacun des bords extérieurs du bandage sous la forme d'une marge (20),
enfin, au fur et à mesure de l'enroulement, on rabat les marges (20) contre le bord (26) du bandage et sous le rebord (27) du bandage (7),
ce procédé étant caracterise en ce qu'avant ou après rabattement, on coforme les marges (20) de manière telle qu'après rabattement sous le bandage (7), leur extrémité se termine sous le bandage par un voile (21 ) au moins sensiblement parallèle à un plan perpendiculaire à l'axe de la bobine.

2. Procédé selon la revendication 1 caractérisé en ce que, avant ou lors du rabattement, on conforme chaque marge (20) de manière telle que celle-ci comporte sensiblement trois zones (28, 29, 30) successives parallèles à la direction longitudinale du feuillard et de rôles distincts dont:
une première zone (28) destinée à être rabattue contre le champ (26) du bandage (7) et qui prolonge la rive sur une largeur équivalente à l'épaisseur du bandage et se situe sensiblement dans le même plan que cette rive,
une seconde zone (29) destinée à être rabattue sous le bord du bandage (7) etqui est reliée à la précédente par un pli (31) de manière à se situer dans un plan sensiblement perpendiculaire à la rive (14) et du côté du plan de la partie médiane de manière à venir coiffer le bandage (7) lors de l'enroulement du feuillard (12), la largeur de cette seconde zone (29) étant au plus égale à celle du bord libre (27) du bandage,
une troisième zone destinée à former le voile (21) et qui est reliée à la précédente par un pli (32) de manière à se situer dans un plan sensiblement parallèle à la rive (14) et du côte orienté vers l'extérieur du feuillard.

3. Procédé selon la revendication 1 ou 2 caractérisé en ce qu'au long de la limite interne d'appui de chaque bandage (7) sur la rive (14) correspondante, on déforme localement et de manière permanente le feuillard (12) de manière à créer des butées (22) qui coopèrent avec la face intérieure (18) des flasques.

4. Procédé selon l'une quelconque des revendications 1 à 3 caractérisé en ce qu'afin de rigidifier le feuillard et de mieux protéger le produit, en particulier pour les grandes largeurs de bobine, on imprime dans la partie médiane du feuillard (12) une pluralité de nervures transversales (23) en les espaçant toutefois suffisamment pour qu'au montage l'enroulement des zones intermédiaires aux nervures transversales se fasse sur une fraction suffisante de bandage pour créer l'effet de bombé.

5. Bobine emballée avec un feuillard selon le procédé d'une quelconque des revendications 1 à 4 comprenant:
une bobine (1) comprenant un tambour (2) sur lequel est enroulé le produit (3) tel du cable, et deux flasqués (4) de forme générale circulaire pourvus sur leur périphérie d'un bandage cylindrique (7), et
du feuillard (12) d'emballage de cette bobine (1), lequel feuillard:
d'une part, est profilé transversalement de manière à comprendre une partie médiane (13) qui s'étend transversalement jusqu'à proximité des faces internes ( 18) des flasques, et qui, par un douple pli inversé (15, 16) délimitant entre eux un flanc incliné (17), est séparée de chacune de ses rives (14) qui prennent appui sur le bandage (7) et se poursuivent au delà de chacun des bords extérieurs du bandage sous la forme de marge (20), les dites rives (14) étant, avant enroulement, situées dans un plan parallèle et en retrait de celui de la dite partie médiane (13) tandis que, lors de l'enroulement, elles viennent prendre appui sur les bandages (7),
d'autre part, avant enroulement, est longitudinalement de forme générale rectiligne,
caractérisée en ce que l'extrémité de chaque rive (14) du feuillard se poursuit sous la forme d'une marge (20) qui présente des formes telles qu'après rabattement sous le bandge (7), leur extrémité se termine sous le bandage par un voile (21 ) au moins sensiblement parallèle à un plan perpendiculaire à l'axe de la bobine.

6. Bobine emballée avec un feuillard selon la revendication 5 caractérisée en ce que la marge (20) comporte sensiblement trois zones (28, 29, 30) suc- cesives parallèles à la direction longitudinale du feuillard et de rôles distincts dont:
une première zone (28) destinée à être rabattue contre le champ (26) du bandage (7) et qui prolonge la rive sur une largeur équivalente à l'épaisseur du bandage et se situe sensiblement dans le même plan que cette rive,
une seconde zone (29) destinée à être rabattue sous le bord du bandage (7) et qui est reliée à la précédente par un pli (31) de manière à se situer dans un plan sensiblement perpendiculaire à la rive (14) et du côté du plan de la partie médiane de manière à venir coiffer le bandage (7) lors de l'enroulement du feuillard (12), la largeur de cette seconde zone (29) étant au plus égale à celle du bord libre (27) du bandage,
une troisième zone destinée à former le voile (21) et qui est reliée à la précédente par un pli (32) de manière à se situer dans un plan sensiblement parallèle à la rive (14) et du côté orienté vers l'extérieur du feuillard.

7. Bobine emballée avec un feuillard selon la revendication 5 ou 7 caractérisée en ce que le feuillard comprend, imprimé dans sa partie médiane, une pluralité de nervures transversales (23) suffisamment espacées pour qu'à l'enroulement les zones intermédiaires à ces nervures s'appliquement sur une fraction de bandage suffisante pour créer un effet de bombé.

8. Bobine emballée avec un feuillard selon l'une quelconque des revendications 5 à 7 caractérisée en ce que le feuillard (12) présente une pluralité de déformations et/ou de découpes locales suffisantes pour constituer des butées (22) qui coopèrent avec la face intérieure (18) des flasques (4).

9. Bobine emballée avec un feuillard selon la revendication 8 caractérisée en ce que les déformations et/ou découpes locales d'une part, sont réalisées dans les flancs inclinés (17) qui séparent la partie médiane (13) des rives (14) du feuillard et, d'autre part, sont chacune sensiblement disposée dans le prolongement d'une nervure (23).

## Patentansprüche

1. Verfahren zum Verpacken einer Spule (1) mit einem Band (12) mit einer Trommel (2), auf welche das Produkt (3), beispielsweise ein Kabel, aufgerollt ist, und mit zwei Flanschen (4) mit im wesentlichen Kreisform, die an ihrem Umfang mit einem zylindrischen Verstärkungsrand (7) versehen ist, mit folgenden Verfahrensschritten:
einerseits vor dem Aufwickeln um die Flansche (4) der Spule ist das Band (12) in Längsrichtung im wesentlichen rechteckförmig und quer dergestalt profiliert ausgebildet, daß die Ebene seines mittleren Teils (13), der sich quer bis an die inneren Stirnseiten (18) der Flansche erstreckt, bezüglich einer Ebene seiner Randstreifen (14), die auf dem Verstärkungsrand (7) zur Anlage kommen und sich von da zu jedem der äußeren Ränder des Verstärkungsrandes unter der Form eines Seitenrandes (20) fortsetzt, in eine Ebene geführt sei, die parallel und um einen gewissen Abstand (R) zurückversetzt ist, und dabei während des Aufrollens in der Absicht, auf den mittleren Bereich (13) Biege- und Druckspannungen einwirken zu lassen,
andererseits man um die Spule zumindest ein Teilstück dieses metallischen Bandes (12) wickelt, dessen mittlerer Bereich (13) sich bis in die Nähe der inneren Stirnflächen der Flansche erstreckt, das Produkt (3) einschließt, während seine Randstreifen (14) zur Anlage auf dem Verstärkungsrand (7) kommen und sich von dort nach jeder der beiden äußeren Ränder des Verstärkungsrandes in Form eines Seitenrandes (20) erstrecken,
schließlich nach und nach beim Aufwickeln man die Seitenränder (20) gegen den Rand (26) des Verstärkungsrandes und unter den rückspringenden Rand (27) des Verstärkungsrandes (7) umlegt, wobei das Verfahren dadurch gekennzeichnet ist, daß man vor oder nach dem Umlegen jeden Seitenrand (20) dergestalt bildet, daß nach dem Umlegen unter den Verstärkungsrand (7) sein Ende unter dem Verstärkungsrand mit einem schalenartigen Gürtel (21) endet, der wenigstens im wesentlichen parallel zu einer Ebene senkrecht zur Achse der Spule verläuft.

2. Verfahren nach Anspruch 1, dadurch gekennzeichnet, daß vor oder während des Umlegens man jeden Seitenrand (20) derart bildet, daß jener im wesentlichen drei Zonen (28, 29, 30) aufweist, die im wesentlichen parallel zur Längsrichtung des Bandes verlaufen und verschiedene Funktionen aufweisen:
eine erste Zone (28), die dazu bestimmt ist, gegen das Feld (26) des Verstärkungsrandes (7) umgelegt zu werden und die den Randstreifen auf eine Größe verlängert, die der Dicke des Verstärkungsrandes entspricht und im wesentlichen in der gleichen Ebene wie der Randstreifen (14) angeordnet ist,
eine zweite Zone (29), die unter den Rand des Verstärkungsrandes (7) umgelegt zu werden bestimmt ist, die mit der Vorhergehenden mit einem Knick (31) derart verbunden ist, daß sie in einer im wesentlichen senkrecht zu den Randstreifen (14) und auf der Seite der Ebene des mittleren Teils derart angeordnet ist daß sie während des Aufwickelns des Bandes (12) den Verstärkungsrand (7) bedeckt, wobei die Größe der zweiten Zone (29) höchstens jener des freien Randes (27) des Verstärkungsrandes (7) entspricht,
eine dritte Zone, die zur Formung des schalenartigen Gürtels (21) bestimmt ist und die mit der vorhergehenden durch einen Knick (32) derart verbunden ist, daß sie in einer Ebene, die im wesentlichen parallel zu dem Randstreifen (14) und auf der Seite angeordnet ist, die gegen den Außenbereich des Bandes gerichtet ist.

3. Verfahren nach Anspruch 1 oder 2, dadurch gekennzeichnet, daß man längs der inneren Anlagegrenze jedes Verstärkungsrandes (7) auf dem entsprechenden Randstreifen (14) lokal und fortwährend das Band (12) unter Bildung von Anschlägen (22) bildet, die mit der inneren Stirnseite (18) der Flansche zusammenwirken.

4. Verfahren nach einem der Ansprüche 1 bis 3, dadurch gekennzeichnet, daß zum Versteifen des Bandes und zum besseren Schutz des Produktes, insbesondere bei großen Ausmaßen der Spule man in den mittleren Bereich des Bandes (12) eine Vielzahl von querverlaufenden Rippen (23) einträgt und sie gleichwohl ausreichend voneinander beabstandet, damit während des Aufbringens der Wicklung die Bereiche zwischen den querverlaufenden Rippen über einen ausreichenden Bereich des Verstärkungsrandes verfügen, um die Bombierungswirkung zu bewirken.

5. Mit einem Band verpackte Spule nach dem Verfahren nach einem der Ansprüche 1 bis 4:
mit einer Spule (1), die eine Trommel (2) aufweist, auf die ein Produkt (3) wie ein Kabel aufgewickelt ist, und mit zwei Flanschen (4) von im allgemeinen runder Form, die auf ihrem Umfang eines zylindrischen Verstärkungsrandes (7) vorgesehen sind, und
mit einem Band (12) zum Verpacken dieser Spule (1), wobei das Band:
einerseits quer derart profiliert ist, daß ein mittlerer Bereich (13) umfaßt wird, der sich quer bis zur Nähe der inneren Stirnfläche (18) der Flansche erstreckt und der durch einen doppelten umgekehrten Knick (15,16), die zwischen sich eine geneigte Flanke (17) begrenzen, von jedem seiner Randstreifen (14) getrennt ist, die auf dem Verstärkungsrand (7) zur Anlage kommen und sich von dort zu jedem der äußeren Ränder des Verstärkungsrandes in Form eines Seitenrandes (20) fortsetzen, wobei die Randstreifen (14) vor dem Aufrollen in einer parallelen Ebene und bezüglich jener des mittleren Bereiches (13) zurückversetzten Ebene angeordnet sind, während sie beim Aufrollen zur Anlage auf dem Verstärkungsrand (7) kommen,
andererseits vor dem Aufrollen in Längsrichtung im wesentlichen rechteckförmig ausgebildet ist, dadurch gekennzeichnet, daß das Ende jeden Randstreifens (14) sich in Form eines Seitenrandes (20) fortsetzt, die Formen wie nach dem Umlegen unter den Verstärkungsrand (7) aufweist und das Ende unter dem Verstärkungsrand durch einen schalenförmigen Gürtel (21) endet, der im wesentlichen parallel zu einer Ebene senkrecht zur Achse der Sple verläuft.

6. Mit einem Band verpackte Spule nach Anspruch 5, dadurch gekennzeichnet, daß der Seitenrand (20) im wesentlichen drei Zonen (28, 29, 30) aufweist, die aufeinander folgen, parallel zur Längsrichtung des Bandes verlaufen und verschiedene Funktionen aufweisen:
eine erste Zone (28), die dazu bestimmt ist, gegen das Feld (26) des Verstärkungsrandes (7) umgelegt zu werden und die den Randstreifen auf eine Größe verlängert, die der Dicke des Verstärkungsrandes entspricht und im wesentlichen in der gleichen Ebene wie der Randstreifen (14) angeordnet ist,
eine zweite Zone, die zur Formung des schalenartigen Gürtels (21 ) bestimmt ist und die mit der vorhergehenden durch einen Knick (32) derart verbunden ist, daß sie in einer im wesentlichen senkrecht zu den Randstreifen (14) und auf der Seite der Ebene des mittleren Teils derart angeordnet ist, daß sie während des Aufwickelns des Bandes (12) den Verstärkungsrand (7) bedeckt, wobei die Grösse der zweiten Zone (29) höchstens jener des freien Randes (27) des Verstärkungsrandes (7) entspricht,
eine dritte Zone, die zur Formung des schalenartigen Gürtels (21 ) bestimmt ist und die mit der Vorhergehenden durch einen Knick (32) derart verbunden ist, daß sie in einer Ebene, die im wesentlichen parallel zu dem Randstreifen (14) und auf der Seite angeordnet ist, die gegen den Außenbereich des Bandes gerichtet ist.

7. Mit einem Band verpackte Spule nach Anspruch 5 oder 6, dadurch gekennzeichnet, daß das Band in seinem mittleren Bereich eine Vielzahl von eingeprägten, querverlaufenden Rippen (23) aufweist, die ausreichend beabstandet sind, damit beim Bewickeln die Bereiche zwischen den Rippen über einen ausreichenden Teil des Verstärkungsrandes verfügen, um die Bombierungswirkung zu bewirken.

8. Mit einem Band verpackte Spule nach einem der Ansprüche 5 bis 7, dadurch gekennzeichnet, daß das Band (12) eine Vielzahl von Deformationen und/oder lokal ausreichende Abschnitte zur Bildung von Anschlägen (22) aufweist, die mit der inneren Stirnfläche (18) der Flansche (4) zusammenwirken.

9. Mit einem Band verpackte Spule nach Anspruch 8, dadurch gekennzeichnet, daß die Deformationen und/oder lokalen Abschnitte einerseits in geneigten Flanken (17) verwirklicht sind, die den mittleren Bereich (13) der Randstreifen (14) des Bandes (12) trennen, und andererseits jede derselben im wesentlichen in der Verlängerung einer Rippe (23) angeordnet ist.

## Claims

1. Process for packaging with a metal strip (12) a reel (1) comprising a drum (2) onto which is wound the product (3) such as cable, and two discs (4) of generally circular shape provided on their periphery with a cylindrical ring (7), in accordance with which process:
on the one hand, before being wound around the discs (4) of the reel, the metal strip (12) has longitudinally a generally rectilinear shape and is tranversely profiled such that the plane of its central part (13) which extends transversely close to the inner faces (18) of the discs is brought, with respect to the plane of its edges (14), which bear on the ring (7) and continue beyond each of the outer edges of the ring in the form of a border (20), into a plane which is parallel and set back by a certain distance (R), this being done in order to subject the said central part (13) during winding to bending and compressive stresses,
on the other hand, at least one section of this metal strip (12) whereof the central part (13) extends close to the inner faces of the disc is wound around the reel, and circles the product (3) while its edges (14) bear on the ring (7) and continue beyond each of the outer edges of the ring in the form of a border (20),
finally, as winding continues, the borders (20) are bent back against the edge (26) of the ring and below the projection (27) of the ring (7),
this process being characterized in that before or after bending back, the borders (20) are formed such that, after being bent back below the ring (7), their end finishes below the ring in a covering (21) at least substantially parallel to a plane perpendicular to the axis of the reel.

2. Process according to claim 1, characterized in that, before or during bending back, each border (20) is formed such that the latter substantially has three successive zones (28, 29, 30) parallel to the longitudinal direction of the metal strip and having separate functions, namely:
a first zone (28) which is intended to be bent back against the area (26) of the ring (7) and which extends the edge of the disc over a width equivalent to the thickness of the ring and is located substantially in the same plane as this edge,
a second zone (29) which is intended to be bent back below the edge of the ring (7) and which is connected to the preceding zone by a fold (31) such that it is located in a plane substantially perpendicular to the edge (14) and on the side with the plane of the central part such that it comes to overlap the ring (7) during winding of the metal strip (12), the width of this second zone (29) being at most equal to that of the free edge (27) of the ring,
a third zone which is intended to form a covering (21) and which is connected to the preceding zone by a fold (32) such that it is located in a plane substantially parallel to the edge (14) and on the side oriented towards the outside of the metal strip.

3. Process according to Claim 1 or 2, characterized in that, along the internal bearing limit of each ring (7) on the corresponding edge (14), the metal strip (12) is deformed locally and permanently so as to create stops (22) which cooperate with the inner face (18) of the discs.

4. Process according to any one of Claims 1 to 3, characterized in that in order to make the metal strip rigid and to protect the product better, in particular for large widths of reel, there is embossed onto the central part of the metal strip (12) a plurality of transverse ribs (23), spaced however sufficiently in order that during mounting the winding of the intermediate zones onto the transverse ribs is over a fraction of the ring sufficient to create the rounded effect.

5. Reel packaged with a metal strip in accordance with the process of any one of Claims 1 to 4, comprising:
a reel (1) comprising a drum (2) onto which is wound the product (3) such as cable, and two discs (4) of generally circular shape provided on their periphery with a cylindrical ring (7), and
a metal strip (12) for packaging this reel (1), which metal strip:
on the one hand is profiled transversely such that it comprises a central part (13) which extends transversely close to the inner faces (18) of the discs and which, by means of a z fold (15, 16) delimiting therebetween an inclined flank (17) is separated from each of its edges (14) which bear on the ring (7) and continue beyond each of the outer edges of the ring in the form of a border (20), the said edges . (14) being, before winding, located in a plane parallel to and set back from that of the said central part (13), while during winding they come to bear on the rings (7),
on the other hand, before winding has longitudinally a generally rectilinear shape,
characterized in that the end of each edge (14) of the metal strip continues in the form of a border (20) which is shaped such that after being bent back below the ring (7) their end finishes below the ring in a covering (21) which is at least substantially parallel to a plane perpendicular to the axis of the reel.

6. Reel packaged with a metal strip according to Claim 5, characterized in that the border (20) substantially has three successive zones (28, 29, 30) parallel to the longitudinal direction of the metal strip and having distinct functions, namely:
a first zone (28) which is intended to be bent back against the area (26) of the ring (7) and which extends the edge of the disc over a width equivalent to the thickness of the ring and is located substantially in the same plane as this edge,
a second zone (29) which is intended to be bent back below the edge of the ring (7) and which is connected to the preceding zone by a fold (31) such that it is located in a plane substantially perpendicular to the edge (14) and on the side with the plane of the central part such that it comes to overlap the ring (7) during winding of the metal strip (12), the width of this second zone (29) being at most equal to that of the free edge (27) of the ring,
a third zone which is intended to form the covering (21) and which is connected to the preceding zone by a fold (32) such that it is located in a plane substantially parallel to the edge (14) and on the side oriented towards the outside of the metal strip.

7. Reel packaged with a metal strip according to Claim 5 or 6, characterized in that the metal strip comprises, embossed on its central part, a plurality of transverse ribs (23) sufficiently spaced for, on winding, the intermediate zones of these ribs to be applied over a fraction of ring sufficient to create a rounded effect.

8. Reel packaged with a metal strip according to any one of Claims 5 to 7, characterized in that the metal strip (12) has a plurality of deformations and/ or local cutouts sufficient to constitute stops (22) which cooperate with the inner face (18) of the discs (4).

9. Reel packaged with a metal strip according to Claim 8, characterized in that the deformations and/or local cutouts are made, on the one hand, in the inclined flanks (17) which separate the central part (13) from the edges (14) of the metal strip and, on the other hand, are each substantially arranged in the extension of the rib (23).
